# EUROPÄISCHE PATENTSCHRIFT

(11) **EP 2 972 644 B1**
(45) Veröffentlichungstag und Bekanntmachung des Hinweises auf die Patenterteilung: **31.05.2017**
(21) Anmeldenummer: 14709242.3
(22) Anmeldetag: 07.03.2014
(51) Int. Cl.: G05G 5/08, G05G 1/08, G05G 1/02

(54) **EINGABEEINHEIT FÜR EIN DRUCK- UND DREHBETÄTIGBARES BEDIENELEMENT**
INPUT UNIT FOR AN OPERATING ELEMENT ACTUATABLE BY PRESSURE OR ROTATION
UNITÉ D'ENTRÉE POUR UN ÉLÉMENT DE COMMANDE POUVANT ÊTRE ACTIONNÉ PAR PRESSION ET PAR ROTATION

(30) Priorität: 12.03.2013 DE 102013004381
(43) Veröffentlichungstag der Anmeldung: 20.01.2016
(73) Patentinhaber: Leopold Kostal GmbH & Co. KG, 58513 Lüdenscheid (DE)
(72) Erfinder: WEIGL, Ilja, 44379 Dortmund (DE)
(74) Vertreter: Kerkmann, Detlef
(86) Internationale Anmeldenummer: PCT/EP2014/054468
(87) Internationale Veröffentlichungsnummer: WO 2014/139891

(56) Entgegenhaltungen:
- EP-A2- 1 759 921
- DE-A1-102008 012 921
- DE-A1-102011 103 670

## Beschreibung

Die Erfindung betrifft eine Eingabeeinheit für ein druck- und drehbetätigbares Bedienelement, mit einem walzenförmigen Eingabeelement, das auf einem Träger drehbar gelagert ist, wobei der Träger gegen ein Gehäuseteil verschwenkbar angeordnet ist.

Viele Bedienelemente, insbesondere solche in Kraftfahrzeugen, werden heutzutage mit mehreren Funktionen belegt. Als Beispiel sei ein Lenkradbedienelement mit einem Drehrändel genannt, das unbegrenzt drehbar ist und das zusätzlich eine oder mehrere druckbetätigbare Schaltfunktionen aufweist. Um Fehlbedienungen zu vermeiden, ist es erwünscht, dass verschiedene Betätigungsarten nicht gleichzeitig ausgeführt werden können.

Ein derartiges druck- und drehbetätigbares Bedienelement ist beispielsweise aus der deutschen Patentanmeldung DE 10 2011 103 670 A1 bekannt. Bei dem in diesem Dokument beschriebenen Bedienelement ist ein annähernd zylinderförmiges Eingabeelement mit einer Welle verbunden, die auf einem Träger gelagert ist. Ebenfalls mit der Welle verbunden ist ein Drehsensor, ausgeführt beispielsweise durch eine Codescheibe und eine Gabellichtschranke, welcher Drehbetätigungen des Eingabeelements erfasst. Der Träger ist auf mindestens einen Schaltelement gelagert, das bei einer Druckeinwirkung auf das Eingabeelement ein elektrisches Signal erzeugt. Die Schaltelemente können als Mikroschalter oder als Schaltdome einer Domschaltmatte ausgeführt sein.

Ein außerhalb des Eingabeelements auf der Welle angeordnetes Rastrad weist entlang seines Umfangs eine angeformte Rastkurve auf. An dieser Rastkurve liegt ein Rastbolzen an, der an einem drehbaren, federbelasteten Hebel angeordnet ist. Hierdurch erfolgt eine Drehbetätigung des Eingabeelements gegen die Kraft der Feder in mehreren aufeinanderfolgenden Raststufen. Bei einer Druckbetätigung des Eingabeelements fährt der Hebel gegen einen Anschlag und verhindert durch eine Blockierung des Rastrads die gleichzeitige Ausführung einer Drehbetätigung. Umgekehrt lenken bei einer Drehbetätigung die Erhebungen der Rastkurve am Rastrad den Hebel aus, wodurch eine gleichzeitige Druckbetätigung unterbunden wird.

Nachteilig an dieser vorbekannten Eingabeeinheit ist, dass das Rastrad und der zugeordnete Rasthebel einen vergleichsweise großen Bauraum benötigen.

Es stellte sich die Aufgabe, eine besonders einfach und kompakt ausgebildete Eingabeeinheit mit Sperrfunktionen zu schaffen, die während der Ausführung einer Druck- oder Drehbetätigung die gleichzeitige Ausführung der jeweils anderen Betätigungsart verhindern.

Diese Aufgabe wird erfindungsgemäß dadurch gelöst, dass das Eingabeelement einen Hohlraum aufweist, in der ein Rastkurvenkörper verschiebbar angeordnet ist, dass eine Stirnseite des Rastkurvenkörpers eine Rastkurve aufweist, die durch eine in axialer Richtung des Eingabeelements auf den Rastkurvenkörper wirkende Feder gegen eine Rastnase am Träger gedrückt wird, und dass die andere Stirnseite des Rastkurvenkörpers eine oder mehrere Anformungen aufweist, die durch eine axiale Verschiebung des Rastkurvenkörpers gegen das Eingabeelement in eine Ausnehmung des Gehäuseteils einschiebbar sind.

Die mit der Stirnseite des Rastkurvenkörpers verbundene oder daran angeformte Rastkurve sowie auch die bewegliche Anordnung des Rastkurvenkörpers in einem Hohlraum des Eingabeelements ermöglichen einen sehr kompakten Aufbau der Eingabeeinheit, insbesondere da kein Einbauraum für ein Rastrad neben dem Eingabeelement vorgesehen werden muss.

Im Folgenden soll der Aufbau und die Funktionsweise einer erfindungsgemäßen Eingabeeinheit anhand eines in der Zeichnung skizzierten Ausführungsbeispiels näher erläutert werden. Die Figuren 1, 3 und 5 zeigen jeweils eine Schnittansicht durch eine Eingabeeinheit, und zwar in verschiedenen Betätigungszuständen. Die neben den Schnittansichten angeordneten Figuren 2, 4 und 6 zeigen jeweils eine zum jeweiligen Betätigungszustand gehörende Ansicht einer Stirnseite der Eingabeeinheit.

Die Figur 1 zeigt eine Schnittansicht durch eine Eingabeeinheit als Bestandteil eines druck- und drehbetätigbaren Bedienelements, wie es beispielsweise am Lenkrad eines Kraftfahrzeugs zur Anwendung kommen kann. Von dem Bedienelement ist somit lediglich die Eingabeeinheit dargestellt, die ein auf einem Träger 2 angeordnetes und gegen ein Gehäuseteil 3 verschwenkbar angeordnetes Eingabeelement 1 aufweist.

Nicht dargestellt sind hier elektronische und elektromechanische Komponenten des Bedienelements, wie beispielsweise Drehsensoren, Schalter oder Domschaltmatten, deren Beschreibung zur Darstellung der Erfindung nebensächlich ist und deren mögliche Ausgestaltungen, beispielsweise aus der Beschreibung der deutschen Offenlegungsschrift DE 10 2011 670 A1, bekannt sind.

Die Eingabeeinheit weist ein rotationssymmetrisches walzenförmiges Eingabeelement 1 auf, welches mittels einer entlang seiner Symmetrieachse verlaufenden Welle 9 drehbar an einem Träger 2 gelagert ist. Mit der Welle 9 verbunden und vorzugsweise am Träger 2 befestigt ist ein hier nicht dargestellter elektrischer Drehsensor, der beispielsweise durch eine Gabellichtschranke oder einen elektrischen Impulsgeber ausgeführt sein kann, die bzw. der auf grundsätzlich bekannte und daher hier nicht näher beschriebene Weise, Drehbetätigungen des mit der Welle 9 verbundenen Eingabeelements 1 erfasst und in auswertbare elektrische Signale umsetzt. Am Anbauort des Bedienelements ist ein Teilabschnitt der Mantelfläche 13 des Eingabeelements 1 über eine Ausnehmung in einer Bedienblende 12 zugänglich, so dass das Eingabeelement 1 zusammen mit der Welle 9 gedreht werden kann.

Neben der Drehbetätigung sind eine oder mehrere Arten von Druckbetätigungen des Bedienelements vorgesehen, welche durch Krafteinwirkungen senkrecht auf den zugänglichen Mantelflächenabschnitt 13 des Eingabeelements 1 erfolgen. Die Druckbetätigungen bewirken ein Verschwenken des Trägers 2 gegen das Gehäuseteil 3, so dass fest zum Gehäuseteil 3 angeordnete Schaltelemente, beispielsweise hier nicht dargestellte Dome einer Domschaltmatte, ausgelenkt werden, wodurch elektrische Schaltkontakte geschlossen oder geöffnet werden.

Wie die Figur 1 zeigt, bildet das Innere des Eingabeelements 1 einen Hohlraum 14 aus, in dem ein Rastkurvenkörper 10 verschiebbar angeordnet ist. Der Rastkurvenkörper 10 weist an einer Stirnseite eine angeformte Rastkurve 4 und an der entgegengesetzten Stirnseite mehrere Anformungen 7 auf. Wie die Figur 2 verdeutlicht sind die, hier beispielhaft vier, Anformungen 7 stiftförmig ausgestaltet und symmetrisch und parallel zur Welle 9 ausgerichtet.

Die mit dem Rastkurvenkörper 10 verbundene oder daran angeformte Rastkurve 4 bildet eine Vielzahl regelmäßiger Erhöhungen und Vertiefungen aus, an denen eine am Träger 2 angeordnete Rastnase 5 anliegt. Die Rastkurve 4 wird von einer Druckfeder 6 belastet, die sich am Eingabeelement 1 abstützt und die Rastkurve 4 gegen die Rastnase 5 presst. In der Figur 1 ist die Lage des Rastkurvenkörpers 10 dargestellt, die dieser relativ zum Eingabeelement 1 einnimmt, wenn dieses weder druck- noch drehbetätigt ist (Neutralstellung).

Bei einer Drehbetätigung des Eingabeelements 1, symbolisch angedeutet durch den in der Figur 4 dargestellten gebogenen Doppelpfeil, dreht das Eingabeelement 1 den Rastkurvenkörper 10 mit sich, so dass die Rastkurve 4 an der am Träger 2 angeordneten Rastnase 5 am entlang geführt wird. Da dabei die Rastnase 5 stets an den Erhebungen und Vertiefungen der Rastkurve 4 anliegt, bewegt sich der Rastkurvenkörper 10 in axialer Richtung entlang der Welle 9 vor und zurück (Figur 3).

Bereits in der Neutralstellung (Figur 1), bei der die Rastnase 5 in eine der Vertiefungen der Rastkurve 4 eingreift, ist der Abstand zwischen den Enden der stiftförmigen Anformungen 7 und dem Wandabschnitt 11 des Gehäuseteils 3 relativ klein, und zwar insbesondere geringer als die Höhe der Erhebungen der Rastkurve 4. Liegt somit während einer Drehbetätigung (Figur 4) eine der Erhebungen der Rastkurve 4 an der Rastnase 5 an, so ist der Rastkurvenkörper 10 soweit gegen die Feder 6 verschoben, dass dessen Anformungen 7 in eine Ausnehmung 8 im Wandabschnitt 11 eingreifen (Figur 3). Da dies bei einer Drehbewegung des Eingabeelements 1 in schneller Abfolge periodisch erfolgt, blockieren die in die Ausnehmung 8 eingreifenden Anformungen 7 dadurch eine senkrechte Verschwenk- oder Verschiebebewegung des Trägers 2.

Ohne eine Drehbetätigung greift die Rastnase 5 in eine Vertiefung der Rastkurve 4 ein, wodurch die Anformungen 7, wie in den Figuren 1 und 5 dargestellt, noch vor dem Wandabschnitt 11 enden und ein Verschieben oder Verschwenken des Trägers 2 durch eine Druckbetätigung nicht blockieren.

Erfolgt eine Druckbetätigung durch eine Krafteinwirkung auf das Eingabeelement 1, so bewegt sich der Träger 2 mit dem Eingabeelement 1 in Richtung auf das Gehäuseteil 3. Wie die Figuren 5 und 6 zeigen, befinden sich dann zumindest einige der Anformungen 7 unterhalb der Ausnehmung 8 des Wandabschnitts 11. Da der Abstand zwischen den Anformungen 7 und dem massiven Teil des Wandabschnitts 11 geringer ist als die Höhe der Erhebungen der Rastkurve 4, gelingt es jetzt nicht mehr, durch eine Drehung des Eingabeelements 1 de Erhebungen der Rastkurve 4 an der Rastnase 5 vorbeizubewegen, da die Anformungen 7 bereits vorher auf den Wandabschnitt 11 treffen und die Verschiebung des Rastkurvenkörpers 10 gegen das Eingabeelement 1 aufhalten. Dadurch wird bei einer Druckbetätigung des Eingabeelements 1 eine gleichzeitige Drehbewegung blockiert.

Derartige Bedienelemente können vorzugsweise in Kraftfahrzeugen zur Anwendung kommen und insbesondere als Koppelelemente in Lenkradbedienschaltern, Mittelkonsolen und Armaturenbretter eingesetzt werden.

### Bezugszeichen

- 1: Eingabeelement
- 2: Träger
- 3: Gehäuseteil
- 4: Rastkurve
- 5: Rastnase
- 6: (Druck-)Feder
- 7: Anformungen
- 8: Ausnehmung
- 9: Welle
- 10: Rastkurvenkörpers
- 11: Wandabschnitt (des Gehäuseteils 3)
- 12: Bedienblende
- 13: Mantelfläche(nabschnitt)
- 14: Hohlraum

## Patentansprüche

1. Eingabeeinheit für ein druck- und drehbetätigbares Bedienelement,
mit einem walzenförmigen Eingabeelement (1), das auf einem Träger (2) drehbar gelagert ist,
wobei der Träger (2) gegen ein Gehäuseteil (3) verschwenkbar angeordnet ist,
**dadurch gekennzeichnet,**
**dass** das Eingabeelement (1) einen Hohlraum (14) aufweist, in der ein Rastkurvenkörper (10) verschiebbar angeordnet ist,
**dass** eine Stirnseite des Rastkurvenkörpers (10) eine Rastkurve (4) aufweist, die durch eine in axialer Richtung des Eingabeelements (1) auf den Rastkurvenkörper (10) wirkende Feder (6) gegen eine Rastnase (5) am Träger (2) gedrückt wird, und
**dass** die andere Stirnseite des Rastkurvenkörpers (10) eine oder mehrere Anformungen (7) aufweist, die durch eine axiale Verschiebung des Rastkurvenkörpers (10) gegen das Eingabeelement (1) in eine Ausnehmung (8) des Gehäuseteils (3) einschiebbar sind.

2. Eingabeeinheit nach Anspruch 1, **dadurch gekennzeichnet, dass** die Höhe der Rastelemente der Rastkurve (4) größer sind als der bei unbetätigtem Eingabeelement (1) vorliegende Abstand zwischen Anformungen (7) und Ausnehmung (8).

3. Eingabeeinheit nach Anspruch 1, **dadurch gekennzeichnet, dass** die Eingabeeinheit in das Lenkrad oder das Armaturenbrett eines Kraftfahrzeugs eingebaut ist.

## Claims

1. Input unit for a control element that can be operated by pressure and by rotation,
having a cylindrical input element (1) which is pivoted on a support (2), whereby the support (2) is arranged in a swivellable fashion in respect of a housing constituent (3),
**characterised in that**
the input element (1) has a hollow cavity (14) in which a detent curve member (10) is located in a slideable manner,
that one end face of the detent curve member (10) has a detent curve (4) which is pressed against a snap-in lug (5) on the carrier (2) by means of a spring (6) acting on the detent curve member (10) in the axial direction of the input element (1), and
that the other end face of the detent curve member (10) has one or more moulded projections (7) which can be slid into a recess (8) in the housing constituent (3) by means of an axial displacement of the detent curve member (10) against the input element (1).

2. Input unit according to Claim 1, **characterised in that** the height of the detent elements on the detent curve (4) is greater that the distance between the projections (7) and the recess (8) that exists when the input element (1) is not actuated.

3. Input unit according to Claim 1, **characterised in that** the input unit is built into the steering wheel or the instrument panel of a motor vehicle.

## Revendications

1. Unité d'introduction pour un élément de commande pouvant être actionné par pression et par rotation,
avec un élément d'introduction (1) en forme de rouleau, qui est monté à rotation sur un support (2),
sachant que le support (2) est agencé de manière à pouvoir pivoter par rapport à une partie boîtier (3),
**caractérisée en ce que**
l'élément d'introduction (1) présente une cavité (14), dans laquelle est disposé un corps de came (10) pouvant être déplacé,
une face frontale du corps de came (10) présente une came (4), qui est pressée contre un nez d'arrêt (5) du support (2), par un ressort (6) qui agit sur le corps de came (10) dans la direction axiale de l'élément d'introduction (1), et
l'autre face frontale du corps de came (10) présente une ou plusieurs moulures (7), qui peuvent être poussées dans un évidement (8) de la partie boîtier (3) par un déplacement axial du corps de came (10) contre l'élément d'introduction (1).

2. Unité d'introduction selon la revendication 1, **caractérisée en ce que** la hauteur des éléments d'arrêt de la came (4) sont plus grands que l'intervalle entre les moulures (7) et l'évidement (8), présent quand l'élément d'introduction (1) n'est pas actionné.

3. Unité d'introduction selon la revendication 1, **caractérisée en ce que** l'unité d'introduction est incorporée dans le volant ou dans le tableau de bord d'un véhicule automobile.
